# FASCICULE DE BREVET EUROPEEN

(11) **EP 0 427 811 B1**
(45) Date de publication et mention de la délivrance du brevet: **21.04.1993**
(21) Numéro de dépôt: 90904849.8
(22) Date de dépôt: 28.02.1990
(51) Int. Cl.: F24H 1/26

(54) **CHAUDIERE AVEC FOYER INCLINE**
KESSEL MIT GENEIGTEM BRENNRAUM
AN INCLINED-FIREBOX BOILER

(30) Priorité: 05.04.1989 FR 8904575
(43) Date de publication de la demande: 22.05.1991
(73) Titulaire: KHAMMAR, Maurice, F-76330 Notre-Dame-de-Gravenchon (FR)
(72) Inventeur: KHAMMAR, Maurice, F-76330 Notre-Dame-de-Gravenchon (FR)
(86) Numéro de dépôt international: FR9000141
(87) Numéro de publication internationale: WO9012260

(56) Documents cités:
- EP-A- 0 250 874
- BE-A- 646 462
- FR-A- 1 362 248

## Description

La présente invention concerne un dispositif de foyer de chaudière.

La conception des foyers actuels ne permet, ni une oxydation exothermique totale du combustible, ni un rendement optimum. Ces foyers sont en particulier, vulnérables aux variations de la pression atmosphérique dû à l'acheminement des fumées, voir par example BE-A-646462 et FR-A-1362248.

Le dispositif selon l'invention permet d'améliorer notablement l'oxydation du combustible, et d'accroître le rendement du foyer, quelle que soit la pression atmosphérique.

Ce dispositif est en effet, selon une première caractéristique, incliné par rapport au plan horizontal, ce qui, en association avec les caractéristiques énumérées ci-après, entraine une rotation des gaz de combustion favorable au rendement.

Selon une deuxième caractéristique, le pot de combustion comporte deux sections, la température obtenue dans la partie la plus étroite étant plus élevée que dans l'autre partie.

Selon une troisième caractéristique, le dispositif comprend deux chambres ( délimitées par l'extérieur du pot de combustion et l'intérieur de l'enveloppe d'échange ) de volumes différents, dans lesquelles se produisent la combustion et l'échange thermique, la rotation des gaz de combustion s'effectuant dans la chambre de plus grande section.

Selon une caractéristique additionnelle, l'arrière du foyer est totalement immergé ce qui favorise la rotation des gaz et augmente le rendement. En corollaire, la paroi arrière de la chaudière reste froide, avantage appréciable pour son installation.

Selon une quatrième caractéristique, le foyer possède deux conduits de fumée verticaux, éventuellement à double enveloppe, tangents à l'enveloppe d'échange, qui rendent le processus de combustion insensible aux variations de la pression atmosphérique.

Selon une autre caractéristique additionnelle, la superficie d'échange du dispositif de l'invention est maximale : l'échange thermique s'effectue non seulement sur le pourtour, mais aussi sur le fond de l'enveloppe d'échange.

Les dessins annexés illustrent l'invention :

La figure 1 représente, en coupe longitudinale, le dispositif selon l'invention.

Les figures 2 et 3 représentent, en coupe transversale, ce même dispositif.

La structure et le fonctionnement de ce dispositif sont exposés ci-après, en référence à ces dessins et à la nomenclature jointe.

### Structure du dispositif

Le dispositif de l'invention est constitué des parties suivantes :
- Un pot de combustion (1) épaulé, c'est à dire constitué de deux cylindres de sections différentes.
- Une enveloppe d'échange (2) à simple ou double paroi ( les dessins ci-joints représentent la variante à double paroi).
- Une première chambre (4), délimitée par le plus grand diamètre extérieur du pot de combustion (1) et l'intérieur de l'enveloppe d'échange (2).
- Une deuxième chambre (5), délimitée par le plus petit diamètre extérieur du pot de combustion (1) et l'intérieur de l'enveloppe d'échange (2).
- Un ensemble de goussets (3) maintenant le pot de combustion (1) en position concentrique par rapport à l'enveloppe d'échange (2), et divisant la première chambre (4) en parties égales.
- Deux conduits de fumée (6) et (6'), verticaux, à double paroi et tangents au foyer d'échange (2).
- Un espace (8) contenant un élément liquide ou fluide, délimité par l'extérieur de l'enveloppe d'échange (2), l'enveloppe extérieure (9) et les deux plaques de fermeture avant et arrière (14) et (15).
- Deux piquages (12) et (13), respectivement pour le départ de l'élément contenu dans l'espace (8) vers le circuit de chauffage et son retour à la chaudière.
- Deux autres piquages (10) et (11) pour l'alimentation en eau chaude sanitaire, éventuellement par l'intermédiaire d'un réservoir ou " ballon " à eau chaude.
- Deux chicanes (7) et (7') pour la régulation de la puissance.

### Fonctionnement du dispositif

Le dispositif de l'invention fonctionne de la façon suivante :

Le brûleur (17) situé à l'avant du foyer amorce l'oxydation exothermique du combustible. Le pot de combustion (1), porté à une température d'environ 700°C, devient incandescent en quelques secondes. De par la structure du dispositif exposée plus haut, la production d'imbrûlés ( provenant habituellement, soit d'un mauvais dosage air/combustible, soit de la viscosité du combustible, ou encore d'un mauvais fonctionnement du brûleur ) est minimisée. Le rendement de l'oxydation exothermique ets donc optimal.

La chaleur ainsi dégagée dirige les gaz et particules chauds vers l'entrée du pot de combustion (1). Ceux-ci pénétrent alors dans la première chambre (4) du foyer, dans laquelle l'oxydation se poursuit. La fraction constituée des imbrûlés et de la vapeur d'eau s'amenuise jusqu'à devenir non décelable. En absence de vapeur d'eau, les risques de formation d'acide sulfurique et, par conséquent, de corrosion du foyer, sont anéantis.

Les gaz de combustion pénétrent ensuite dans la seconde chambre (5) du foyer et se propagent jusqu'au fond de l'enveloppe d'échange (2).

La différence de température entre les gaz de combustion et le fond de l'enveloppe d'échange immergée, l'inclinaison du foyer et l'augmentation de volume de la deuxième chambre (5) par rapport à la première (4), entraînent alors la rotation des gaz dans cette chambre (5). Les deux conduits de fumée (6) et (6') tangents au foyer d'échange (2) favorisent également ce phenomène. L'échange thermique s'effectuant à la fois sur le pourtour et le fond de l'enveloppe d'échange (2) se trouve donc augmenté.

Ces gaz sont ensuite évacués par les conduits de fumée (6) et (6').

Cette évacuation se produit sans difficulté, car la double paroi des conduits (6) et (6') empêche l'air ambiant de refroidir les gaz qu'ils renferment. De plus, le foyer possédant deux conduits de fumée tangents à l'enveloppe d'échange, quelle que soit la pression atmosphérique, l'évacuation des gaz s'effectue toujours, au moins, par l'un des deux conduits.

Il est à noter que, selon des variantes non illustrées, et à titre d'exemples non limitatifs.
- L'espace (8) délimité par l'enveloppe extérieure de la chaudière (9) et l'extérieur de l'enveloppe d'échange (2) peut contenir un échangeur d'air pour la réalisation d'un modèle de chaudière à " air pulsé ".
- Les chaudières équipées du dispositif de l'invention peuvent fonctionner tant au fioul et au gaz, qu'à l'électricité. Dans ce dernier cas, le piquage (16) sert au positionnement d'une résistance électrique.

Le dispositif selon l'invention est destiné aussi bien aux usages domestiques qu'aux usages industriels.

## Revendications

1. Dispositif de foyer de chaudière comprenant un pot de combustion (1), un brûleur (17) situé à l'avant du foyer, une enveloppe d'échange cylindrique (2) un espace (8) contenant un élément liquide ou fluide à chauffer en contact thermique avec l'enveloppe d'échange (2) et deux conduits de fumée ( 6,6'), caractérisé par le fait qu'il est incliné vers l'arrière par rapport au plan horizontal, est immergé dans l'élément liquide ou fluide, les deux conduits de fumée ( 6,6') sont verticales et tangentes à l'enveloppe d'échange (2), le pot de combustion (1) comportant deux sections de volume différentes ou chambres (4,5) de façon que les fumées sont mises en rotation dans la dernière chambre (5).

2. Dispositif selon la revendication 1 caractérise le fait que les conduits de fumées (6) et (6') sont à double paroi.

3. Dispositif selon la revendication 1 caractérisé par le fait d'être totalement immergé.

4. Dispositif selon l'une des revendications 1,2 ou 3 caractérisé par le fait que l'échange thermique s'effectue tant sur la surface latérale que sur le fond de l'enveloppe d'échange (2).

## Patentansprüche

1. Heizkessel-Feuerraum bestehend aus einem Brennkammereinsatz (1), einem Brenner (17) vorn am Feuerraum, einem zylindrischen Wärmeaustauschmantel (2), einem mit flüssigem Heizmedium gefülltem Raum (8), der mit dem Wärmeaustauschmantel (2) in thermischem Kontakt steht und zwei Rauchrohren (6, 6'), gekennzeichnet durch die Tatsache, dass der Feuerraum gegenüber der Waagerechten nach hinten geneigt ist, dass der Feuerraum von dem flüssigen Heizmedium umgeben ist, dass die Ausgänge der beiden Rauchrohre (6, 6') senkrecht und tangential zum Wärmeaustauschmantel (2) liegen, dass der Brennkammereinsatz (1) aus zwei Abschnitten oder Kammern (4, 5) mit verschiedenen Volumen besteht, so dass die Verbrennungsgase in der letzten Kammer (5) in Drehung versetzt werden.

2. Vorrichtung gemäss Anspruch 1, gekennzeichnet durch die Tatsache, dass die Rauchrohre (6) und (6') doppelwandig sind.

3. Vorrichtung gemäss Anspruch 1, gekennzeichnet durch die Tatsache, dass sie vollkommen von flüssigem Heizmedium umgeben ist.

4. Vorrichtung gemäss einem der Ansprüche 1, 2 oder 3, gekennzeichnet durch die Tatsache, dass der Wärmeaustausch sowohl an der Umfangsfläche als auch am Boden des Wärmeaustauschmantels (2) erfolgt.

## Claims

1. Boiler fire box composed of a combustion pot (1), a burner (17) on the front face of the fire box, a cylindrical exchange jacket (2), a space (8) containing a heating fluid in thermic contact with the exchange jacket (2) and two smoke ducts (6, 6'), characterized by the fact that the fire box is backwards inclined against the horizontal plane, that it is immersed in the heating fluid, that the two smoke duct (6, 6') outlets are vertical and tangential to the exchange jacket (2), that the combustion pot (1) is made of two sections or chambers (4, 5) with different volumes so that the exhaust gas is put into rotation in the last chamber (5).

2. Device according to claim 1, characterized by the fact that the smoke ducts (6) and (6') have double walls.

3. Device according to claim 1, characterized by the fact that it is fully immersed.

4. Device according to one of the claims 1, 2 or 3, characterized by the fact that heat exchange takes place on both circumferential face and bottom of the exchange jacket (2).
